# EUROPÄISCHE PATENTSCHRIFT

(11) **EP 3 637 035 B1**
(45) Veröffentlichungstag und Bekanntmachung des Hinweises auf die Patenterteilung: **17.08.2022**
(21) Anmeldenummer: 19199162.9
(22) Anmeldetag: 24.09.2019
(51) Int. Cl.: F41F 3/04, F41F 3/06

(54) **STARTSCHIENE FÜR EINEN FLUGKÖRPER**
LAUNCH RAIL FOR A MISSILE
RAIL DE LANCEMENT POUR UN MISSILE

(30) Priorität: 10.10.2018 DE 102018008008
(43) Veröffentlichungstag der Anmeldung: 15.04.2020
(73) Patentinhaber: MBDA Deutschland GmbH, 86529 Schrobenhausen (DE)
(72) Erfinder: LEHMANN, Stefan, 85084 Reichertshofen (DE); STERN, Marco, 81667 München (DE); SCHNEIDER, Andreas, 72411 Bodelshausen (DE)
(74) Vertreter: Isarpatent

(56) Entgegenhaltungen:
- DE-A1- 3 016 925
- US-A- 5 094 140

## Beschreibung

Die vorliegende Erfindung betrifft eine Startschiene für einen Flugkörper mit einer lösbaren Halteeinrichtung. Eine derartige Startschiene ist beispielsweise in der US 5 094 140 A offenbart.

Für das Flugverhalten von unbemannten Flugkörpern, wie beispielsweise Lenkraketen oder dergleichen, ist ein möglichst stabiler Startvorgang von großer Bedeutung. Zu diesem Zweck kommen Startschienen zur Anwendung, die eine geradlinige Bewegung des Flugkörpers gewährleisten, bis dieser eine gewisse Geschwindigkeit erreicht hat und aus der Startschiene austritt. Hierfür werden Halterungen an den Flugkörpern angebracht, welche es erlauben, den jeweiligen Flugkörper an einer Startschiene anzuordnen.

Das Gewicht und die aerodynamischen Eigenschaften der Kontur haben einen großen Einfluss auf Flugverhalten und Funktionalität eines Flugkörpers. Daher wäre es wünschenswert, auf extern angebrachte Halterungen an einem Flugkörper verzichten zu können.

Vor diesem Hintergrund liegt der vorliegenden Erfindung die Aufgabe zugrunde, mittels einer verbesserten Startschiene die aerodynamischen Eigenschaften eines Flugkörpers bei zusätzlicher Gewichtseinsparung zu verbessern.

Erfindungsgemäß wird diese Aufgabe gelöst durch eine Startschiene mit den Merkmalen des Patentanspruchs 1.

Demgemäß ist eine Startschiene für einen Flugkörper vorgesehen. Die Startschiene weist einen Schienenkörper, eine an dem Schienenkörper gelagerte, lösbare Halteeinrichtung zur Halterung des Flugkörpers an der Startschiene und einen an dem Schienenkörper gelagerten Auslösemechanismus zur Lösung der Halteeinrichtung von dem Flugkörper auf. Dabei weist die Halteeinrichtung ein Verriegelungselement zur Verriegelung des Flugkörpers an der Halteeinrichtung auf und der Auslösemechanismus ist dazu ausgebildet, das Verriegelungselement zu öffnen. Ferner ist das Verriegelungselement als Pin ausgebildet, der dafür ausgebildet ist, von oben formschlüssig in den Flugkörper einzugreifen, wobei das Verriegelungselement aus dem Flugkörper heraushebbar ist und hierdurch die Verriegelung des Flugkörpers geöffnet werden kann. Ferner ist die Halteeinrichtung dazu ausgebildet, das Heck des Flugkörpers zu halten, und die Halteeinrichtung weist ein Stützelement zur Abstützung des Flugkörpers auf, wobei das Stützelement als Pin ausgebildet ist und der Pin dazu ausgebildet ist, von hinten formschlüssig in das Heck des Flugkörpers einzugreifen.

Eine der vorliegenden Erfindung zugrunde liegende Idee besteht darin, die Halterung mit der der Flugkörper an der Startschiene gehalten wird von dem Flugkörper lösbar auszubilden. Demnach kann bei dem Flugkörper Gewicht eingespart werden, da an dem Flugkörper angebrachte Bauteile zur Halterung an der Startschiene entfallen. Des Weiteren ermöglicht der Verzicht auf externe Bauteile zur Halterung eine vorteilhaft aerodynamische Form des Flugkörpers.

Das Verriegelungselement verhindert vorteilhafterweise, dass sich der Flugkörper verfrüht von der Halteeinrichtung löst.

Eine Ausbildung des Verriegelungselements als Pin, der in den Flugkörper formschlüssig eingreift, stellt eine vorteilhaft leicht zu verwirklichende Ausbildung eines Verriegelungselements dar.

Dadurch, dass erfindungsgemäß die Halteeinrichtung ein Stützelement zur Abstützung des Flugkörpers aufweist, kann der Startvorgang des Flugkörpers vorteilhaft stabilisiert werden.

Dass erfindungsgemäß das Stützelement als Pin ausgebildet ist, stellt eine vorteilhaft leicht zu konstruierende Ausführungsform eines Stützelements dar.

Bei einer Ausbildung des Pins dazu, in den Flugkörper einzugreifen, kann der Flugkörper besonders stabil von der Halteeinrichtung gelöst werden.

Dass erfindungsgemäß die Halteeinrichtung dazu ausgebildet ist, das Heck des Flugkörpers zu halten, ermöglicht eine vorteilhaft leichte Lösung der Halteeinrichtung von dem Flugkörper.

Vorteilhafte Ausgestaltungen und Weiterbildungen ergeben sich aus den weiteren Unteransprüchen sowie aus der Beschreibung unter Bezugnahme auf die Figuren.

Gemäß einer Weiterbildung kann der Mechanismus einen Rampenabschnitt aufweisen, der dazu ausgebildet ist, den Pin aus dem Flugkörper zu führen. Dies stellt eine vorteilhaft einfach zu konstruierende Ausführungsform des Auslösemechanismus zum Öffnen des Verriegelungselements dar.

Gemäß eines weiteren Ausführungsbeispiels kann die Halteeinrichtung an dem Schienenkörper entlang des Schienenkörpers linear beweglich gelagert sein. Hierdurch kann der Flugkörper über den Startvorgang hinweg durch die Halteeinrichtung gehalten werden, wodurch sich ein stabiler Startvorgang realisieren lässt.

Gemäß einer Weiterbildung kann der Auslösemechanismus an einem Austrittsende des Schienenkörpers angeordnet sein. Hierdurch wird der Weglänge, über die hinweg der Flugkörper während des Startvorgangs gehalten wird, vorteilhaft maximiert.

Gemäß einer Weiterbildung kann der Auslösemechanismus einen Vorsprung aufweisen, der dazu ausgebildet ist, eine Bewegung der Halteeinrichtung zu stoppen. Dies stellt eine besonders leicht zu fertigende Ausführungsform eines Auslösemechanismus zum Lösen des Flugkörpers von der Halteeinrichtung dar.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

Im allgemeinen Teil der Beschreibung ist die Verwendung der Singularform für einzelne Merkmale der Erfindung als ein "mindestens" zu verstehen. Der Fachmann wird ohne weiteres die genaue Anzahl der vorzusehenden Merkmale auswählen können ohne dabei den Rahmen der vorliegenden Erfindung zu verlassen.

Die vorliegende Erfindung wird nachfolgend anhand der in den schematischen Figuren angegebenen Ausführungsbeispiele näher erläutert. Es zeigen dabei:
- Fig. 1a - 1c: schematische Ansichten einer Startschiene nach einem Ausführungsbeispiel der vorliegenden Erfindung zu verschiedenen Zeitpunkten eines Startvorgangs eines Flugkörpers;
- Fig.2: eine schematische Rückansicht der in Fig. 1 gezeigten Startschiene;
- Fig. 3: eine schematische Schnittansicht einer Halteeinrichtung der in Fig. 1 gezeigten Startschiene;
- Fig. 4: eine schematische Schnittansicht des Zusammenwirkens des Auslösemechanismus und der Halteeinrichtung der in Fig. 1 gezeigten Startschiene; und
- Fig. 5: eine weitere schematische Schnittansicht des Zusammenwirkens des Auslösemechanismus und der Halteeinrichtung der in Fig. 1 gezeigten Startschiene.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Fig. 1a zeigt eine schematische Ansicht einer Startschiene 100 nach einem Ausführungsbeispiel der vorliegenden Erfindung vor dem Start eines in der Startschiene gehaltenen Flugkörpers 200.

Die Startschiene 100 weist einen Schienenkörper 110, eine lösbare Halteeinrichtung 120 und einen Auslösemechanismus 130 auf. Die Halteeinrichtung 120 ist an einem Lagerungsende des Schienenkörpers 110 angeordnet. Der Auslösemechanismus 130 ist an dem gegenüberliegenden Austrittsende des Schienenkörpers 110 angeordnet. Die Halteeinrichtung 120 hält das Heck eines Flugkörpers 200. Der Auslösemechanismus 130 weist weiterhin einen Vorsprung 131 auf.

Die Vorteile der vorliegenden Startschiene 100, die Halteeinrichtung 120 lösbar von dem Flugkörper 200 auszubilden werden erst nach der Initiierung des Starts des Flugkörpers 200 in den folgenden Figuren 1b und 1c deutlich.

Fig. 1b zeigt die in Fig. 1a gezeigte Startschiene 100 während des Startvorgangs des Flugkörpers 200.

Der Flugkörper 200 bewegt sich entlang des Schienenkörpers 110 nach vorne. Die den Flugkörper 200 haltende Halteeinrichtung 120 bewegt sich zusammen mit dem Flugkörper 200 und hält diesen während des Startvorgangs stabil. Zu dem in Fig. 1b gezeigten Zeitpunkt trifft die Halteeinrichtung 120 auf den Auslösemechanismus 130. Hierdurch wird die Halteeinrichtung 120 von dem Flugkörper 200 gelöst.

Fig. 1c zeigt die in Fig. 1a gezeigte Startschiene 100 nach dem Startvorgang des Flugkörpers 200.

Der von der Halteeinrichtung 120 und damit von der Startschiene 100 gelöste Flugkörper 200 setzt seine Bewegung in Vorwärtsrichtung fort. Die Halteeinrichtung 120 wurde durch den Auslösemechanismus 130 von dem Flugkörper 200 gelöst und verbleibt an der Startschiene 100.

Fig. 2 zeigt eine schematische Rückansicht der Startschiene 100 und des Flugkörpers 200.

In dieser Ansicht ist erkennbar, dass die Halteeinrichtung 120 beweglich an dem Schienenkörper 110 gelagert ist. Die Halteeinrichtung weist zwei Verriegelungselemente 121 auf. Die Verriegelungselemente 121 sind in dieser Ausführungsform als Pins ausgebildet, die von oben in den Flugkörper 200 formschlüssig eingreifen. Des Weiteren weist die Halteeinrichtung 120 zwei Stützelemente 122 auf. Die Stützelemente 122 sind in dieser Ausführungsform als Pins ausgebildet, die von hinten formschlüssig in den Flugkörper 200 eingreifen.

Die Verriegelungselemente 121 und Stützelemente 122 verhindern eine Bewegung des Flugkörpers 200 relativ zu der Halteeinrichtung 120. Der Flugkörper 200 wird demnach sicher durch die Halteeinrichtung 120 an der Startschiene 100 gehalten. Nicht dargestellt ist eine optionale weitere Verriegelungseinrichtung, welche vorgesehen sein kann um eine Bewegung der Halteeinrichtung 120 bis kurz vor dem geplanten Start des Flugkörpers 200 zu unterbinden.

Fig. 3 zeigt eine schematische Schnittansicht der Halteeinrichtung 120.

Auch in dieser Darstellung ist erkennbar, dass die Halteeinrichtung 120 ein Verriegelungselement 121 und ein Stützelement 122 aufweist. Das Verriegelungselement 121 ist als Pin ausgebildet, der von oben formschlüssig in den Flugkörper 200 eingreift. Das Stützelement 122 ist als Pin ausgebildet, der von hinten formschlüssig in das Heck des Flugkörpers 200 eingreift.

Fig. 4 zeigt eine schematische Schnittansicht des Zusammenwirkens des Auslösemechanismus 130 und der Halteeinrichtung 120.

Der Auslösemechanismus 130 weist einen Rampenabschnitt 132 auf.

Nachdem der Antrieb des Flugkörpers 200 gezündet wurde, bewegt sich dieser mitsamt der beweglich gelagerten Halteeinrichtung 120 nach vorne in Richtung des Auslösemechanismus 130. Der Kopf des als Pin ausgebildeten Verriegelungselements 121 greift in den Rampenabschnitt 132 des Auslösemechanismus 130 ein. Das Gleiten des Kopfes des Pins bewirkt eine vertikale Bewegung des Verriegelungselements 121 nach oben, wie durch einen Pfeil P1 angedeutet. Das Verriegelungselement 121 wird dadurch aus dem Flugkörper 200 herausgehoben, wodurch die Verriegelung des Flugköpers 200 geöffnet wird.

Fig. 5 zeigt eine weitere schematische Schnittansicht des Zusammenwirkens des Auslösemechanismus 130 und der Halteeinrichtung 120.

Nach weiterer Vorwärtsbewegung des Flugkörpers 200 kommt die Halteeinrichtung 120 in Kontakt mit dem Vorsprung 131 des Auslösemechanismus 130. Der Vorsprung 131 stoppt dabei die weitere Bewegung der Halteeinrichtung 120, wie durch einen nach rechts gerichteten Pfeil P2 angedeutet ist. Das Verriegelungselement 121 ist zu diesem Zeitpunkt bereits soweit auf dem Rampenabschnitt 132 nach oben verschoben worden, dass es den Flugkörper 200 nicht mehr kontaktiert.

Da sich der Flugkörper 200 hierdurch nunmehr ungehindert weiter bewegen kann, wird die Halteeinrichtung 120 von dem Flugkörper 200 gelöst.

Die vorliegende Erfindung wurde hier anhand eines expliziten Ausführungsbeispiels beschrieben. Sie soll jedoch keines Wegs auf dieses eine Ausführungsbeispiel beschränkt sein. Insbesondere sind für die diversen Bauteile der vorliegenden Erfindung auch andere Ausgestaltungsformen denkbar.

So wäre es denkbar an Stelle des Rampenabschnitts des Auslösemechanismus eine mechanische Feder oder einen Keilabschnitt vorzusehen, um das Verriegelungselement zu öffnen.

### Bezugszeichenliste

- 100: Startschiene
- 110: Schienenkörper
- 120: Halteeinrichtung
- 121: Verriegelungselement
- 122: Stützelement
- 130: Auslösemechanismus
- 131: Vorsprung
- 132: Rampenabschnitt
- 200: Flugkörper
- P1, P2: Pfeil

## Patentansprüche

1. Startschiene (100) für einen Flugkörper (200), mit
einem Schienenkörper (110);
einer an dem Schienenkörper (110) gelagerten lösbaren Halteeinrichtung (120) zur Halterung des Flugkörpers (200) an der Startschiene (100), und
einem an dem Schienenkörper (110) gelagerten Auslösemechanismus (130) zur Lösung der Halteeinrichtung (120) von dem Flugkörper (200);
wobei die Halteeinrichtung (120) ein Verriegelungselement (121) zur Verriegelung des Flugkörpers (200) an der Halteeinrichtung (120) aufweist und der Auslösemechanismus (130) dazu ausgebildet ist, das Verriegelungselement (121) zu öffnen;
wobei das Verriegelungselement (121) als Pin ausgebildet ist, der dafür ausgebildet ist, von oben formschlüssig in den Flugkörper (200) einzugreifen; wobei das Verriegelungselement (121) aus dem Flugkörper (200) heraushebbar ist und hierdurch die Verriegelung des Flugkörpers (200) geöffnet werden kann;
wobei die Halteeinrichtung (120) dazu ausgebildet ist, das Heck des Flugkörpers (200) zu halten und die Halteeinrichtung (120) ein Stützelement (122) zur Abstützung des Flugkörpers (200) aufweist, wobei das Stützelement (122) als Pin ausgebildet ist und der Pin dazu ausgebildet ist, von hinten formschlüssig in das Heck des Flugkörpers (200) einzugreifen.

2. Startschiene (100) nach Anspruch 1,
wobei der Auslösemechanismus (130) einen Rampenabschnitt (132) aufweist, der dazu ausgebildet ist, den Pin aus dem Flugkörper (200) zu führen.

3. Startschiene (100) nach einem der vorhergehenden Ansprüche,
wobei die Halteeinrichtung (120) an dem Schienenkörper (110) entlang des Schienenkörpers (110) linear beweglich gelagert ist.

4. Startschiene (100) nach Anspruch 3,
wobei der Auslösemechanismus (130) an einem Austrittsende des Schienenkörpers (110) angeordnet ist.

5. Startschiene (100) nach Anspruch 4,
wobei der Auslösemechanismus (130) einen Vorsprung (131) aufweist, der dazu ausgebildet ist, eine Bewegung der Halteeinrichtung (120) zu stoppen.

6. Flugkörperstartsystem mit einer Startschiene (100) nach einem der vorhergehenden Ansprüche und einem Flugkörper (200).

## Claims

1. Launch rail (100) for a missile (200), having a rail body (110);
a holding device (120) that is mounted in a detachable manner on the rail body (110) so as to hold the missile (200) on the launch rail (100), and
a release mechanism (130) that is mounted on the rail body (110) so as to release the holding device (120) from the missile (200);
wherein the holding device (120) comprises a locking element (121) for locking the missile (200) to the holding device (120) and the release mechanism (130) is embodied so as to open the locking element (121);
wherein the locking element (121) is embodied as a pin that is embodied for the purpose of engaging from above in a positive-locking manner into the missile (200);
wherein the locking element (121) can be lifted out of the missile (200) and as a consequence it is possible to open the locking arrangement of the missile (200);
wherein the holding device (120) is embodied for the purpose of holding the tail of the missile (200) and the holding device (120) comprises a supporting element (122) for supporting the missile (200), wherein the supporting element (122) is embodied as a pin and the pin is embodied so as to engage from the rear in a positive-locking manner into the tail of the missile (200).

2. Launch rail (100) according to claim 1,
wherein the release mechanism (130) comprises a ramp section (132) that is embodied so as to guide the pin out of the missile body (200).

3. Launch rail (100) according to one of the preceding claims,
wherein the holding device (120) is mounted on the rail body (110) so that said holding device can move in a linear manner along the rail body (110).

4. Launch rail (100) according to claim 3,
wherein the release mechanism (130) is arranged on a discharge end of the rail body (110).

5. Launch rail (100) according to claim 4,
wherein the release mechanism (130) comprises a projection (131) that is embodied so as to stop a movement of the holding device (120).

6. Missile launch system having a launch rail (100) according to one of the preceding claims and a missile (200).

## Revendications

1. Rail de lancement (100) pour un missile (200), comportant un corps de rail (110) ;
un dispositif de retenue amovible (120) monté sur le corps de rail (110) pour retenir le missile (200) sur le rail de lancement (100), et
un mécanisme de déclenchement (130) monté sur le corps de rail (110) pour libérer le dispositif de retenue (120) du missile (200) ;
le dispositif de retenue (120) présentant un élément de verrouillage (121) pour verrouiller le missile (200) sur le dispositif de retenue (120) et le mécanisme de déclenchement (130) étant conçu pour ouvrir l'élément de verrouillage (121) ;
l'élément de verrouillage (121) étant conçu comme une broche qui est conçue pour s'engager par le haut, par complémentarité de forme, dans le missile (200) ; l'élément de verrouillage (121) pouvant être retiré du missile (200) et permettant ainsi l'ouverture du verrouillage du missile (200) ;
le dispositif de retenue (120) étant conçu pour retenir l'arrière du missile (200) et le dispositif de retenue (120) présentant un élément d'appui (122) pour soutenir le missile (200), l'élément d'appui (122) étant conçu comme une broche et la broche étant conçue pour s'engager par l'arrière, par complémentarité de forme, dans l'arrière du missile (200).

2. Rail de lancement (100) selon la revendication 1,
dans lequel le mécanisme de déclenchement (130) présente une partie rampe (132) qui est conçue pour guider la broche hors du missile (200).

3. Rail de lancement (100) selon l'une des revendications précédentes,
dans lequel le dispositif de retenue (120) est monté sur le corps de rail (110) de manière à pouvoir se déplacer linéairement le long du corps de rail (110).

4. Rail de lancement (100) selon la revendication 3,
dans lequel le mécanisme de déclenchement (130) est disposé à une extrémité de sortie du corps de rail (110).

5. Rail de lancement (100) selon la revendication 4,
dans lequel le mécanisme de déclenchement (130) présente une saillie (131) qui est conçue pour arrêter un déplacement du dispositif de retenue (120).

6. Système de lancement de missile comprenant un rail de lancement (100) selon l'une des revendications précédentes et un missile (200).
